# EUROPÄISCHE PATENTSCHRIFT

(11) **EP 1 403 457 B1**
(45) Veröffentlichungstag und Bekanntmachung des Hinweises auf die Patenterteilung: **28.09.2005**
(21) Anmeldenummer: 03017087.2
(22) Anmeldetag: 28.07.2003
(51) Int. Cl.: E05C 9/00, E05C 17/00, E05C 19/00

(54) **Beschlagsystem mit Sicherheitselement**
Fitting element with safety element
Elément de ferrure avec élément de sécurité

(30) Priorität: 03.09.2002 DE 20213559 U
(43) Veröffentlichungstag der Anmeldung: 31.03.2004
(73) Patentinhaber: MAYER & CO., 5020 Salzburg (AT)
(72) Erfinder: Maier, Franz, 5400 Hallein / Rif (AT)
(74) Vertreter: Manitz, Finsterwald & Partner GbR

(56) Entgegenhaltungen:
- EP-A- 0 718 457
- DE-A- 4 021 779
- DE-A- 4 341 353
- FR-A- 2 771 440
- GB-A- 722 029
- GB-A- 1 088 161

## Beschreibung

Die Erfindung betrifft ein Beschlagsystem für Fenster, Türen oder dergleichen mit zwischen Blendrahmen und Flügel ausgebildeter Dreh-, Kipp- und/oder Dreh-Kipp-Achse sowie einer zumindest aus an Stulpschienen geführten Treibstangen, Riegelelementen, Schließteilen und/oder zumindest einer Ausstellschere bestehenden Anordnung zum Umschalten des Beschlagsystems auf unterschiedlich wirksame Achsen.

Bekannte Dreh-, Kipp- und/oder Dreh-Kipp-Beschläge (z.B. aus EP 0 718 457 A) umfassen ganz oder teilweise um den jeweiligen Flügel umlaufende Stulpschienen mit daran geführten Treibstangen, an denen mit blendrahmenseitigen Schließteilen zusammenwirkende Riegelelemente vorgesehen sind. Um diese Flügel drehen und/oder kippen zu können, ist neben einer Dreh- und/oder Kippachse auch noch eine Dreh-Kipp-Schere erforderlich, die gleichzeitig einen Teil der Drehachse bildet und den jeweiligen Flügel hält. Durch Betätigung der Treibstangen können diese Beschläge zwischen Verriegelungs- und unterschiedlichen Funktionsstellungen umgeschaltet werden, wobei durch diese Umschaltvorgänge die jeweiligen Dreh- und/oder Kippachsen gebildet werden.

Trotz aller in der Praxis bereits realisierter Sicherheitsmaßnahmen, insbesondere dem Einbau von Fehlschaltsicherungen in derartige Beschläge, kann das Auftreten von Fehlschaltungen nicht völlig ausgeschlossen werden, und außerdem können beispielsweise Schwenklagerbrüche auftreten, die in gleicher Weise wie die erwähnten Fehlschaltungen dazu führen können, dass ein geöffneter Flügel aus seiner Blendrahmen-Halterung fällt, in eine Absturzlage gerät und damit gravierende Sach- und Personengefährdungen entstehen. Da Flügel von Fenstern und Türen erhebliches Gewicht besitzen können und beim Absturz eines Flügels auch die Gefahr von Glasbrüchen besteht, können dabei katastrophale Gefährdungssituationen auftreten.

Aufgabe der Erfindung ist es, ein Beschlagsystem der eingangs angeführten Art in einer die Normalfunktion nicht beeinträchtigenden Art und Weise so auszugestalten, dass die vorstehend geschilderten, aus möglichen Fehlschaltungen, Beschlagteilbrüchen und dergleichen resultierenden Gefahren herrührend von sich vom Blendrahmen ganz oder teilweise lösenden Flügeln mit Sicherheit auszuschalten.

Diese Aufgabe wird nach der Erfindung dadurch gelöst, dass drehachsenseitig zwischen Flügel und Blendrahmen und an diesen Rahmen ausreißfest gehaltert wenigstens ein flexibles, im Normalbetrieb des Beschlagsystems funktionsloses und außerhalb der zulässigen Sollpositionen des Flügels relativ zum Blendrahmen wirksam werdendes Sicherheitselement in reißfester Ausgestaltung vorgesehen ist.

Bevorzugt wird das draht- oder bandförmig ausgebildete, gegebenenfalls aus Kohlenstoff-Filamenten bestehende Sicherheitselement in der oberen Hälfte des vertikalen Falzluftbereichs zwischen Blendrahmen und Flügel angeordnet, so dass es praktisch verdeckt liegt und die Beschlagsfunktionen in keiner Weise behindert.

Zweckmäßigerweise ist das flexible Sicherheitselement so ausgebildet, dass es die von einer Fallbewegung eines Flügels herrührende, gegebenenfalls schlagartige Belastung problemfrei aufnehmen kann, wozu in das flexible Sicherheitselement ein eine Stoßbelastung dämpfender Abschnitt eingeschaltet sein kann oder in eine Rückzugs- oder Aufwickeleinheit für das flexible Element ein bei Vollauszug des flexiblen Sicherheitselements wirksam werdendes Dämpfungsorgan integriert wird.

Weitere vorteilhafte Ausgestaltungen der Erfindung sind in den Unteransprüche angegeben und werden anhand der nachfolgenden Beschreibung eines Ausführungsbeispiels unter Bezugnahme auf die Zeichnung erläutert; in der Zeichnung zeigt:
- Fig. 1: eine schematische Teil-Darstellung einer erfindungsgemäß ausgebildeten Blendrahmen-Flügelanordnung mit Detaildarstellung des Sicherheitselements,
- Fig. 2: einen Horizontalschnitt durch die drehachsenseitigen Holme von Blendrahmen und Flügel mit integriertem Sicherheitselement,
- Fig. 3: die Anordnung von Blendrahmen und Flügel mit Sicherheitselement bei voll aufgeschwenktem Flügel,
- Fig. 4: eine Schnittansicht der drehachsenseitigen Holme von Blendrahmen und Flügel in der Position nach Fig. 3,
- Fig. 5: eine der Fig. 1 entsprechende Darstellung mit sich in Kipplage befindenden Flügel, und
- Fig. 6: eine schematische Darstellung von Blendrahmen und Flügel in einer kritischen Situation bei vom Blendrahmen gelöstem Flügel und wirksamem Sicherheitselement.

Fig. 1 zeigt einen Blendrahmen 1 sowie einen diesem Blendrahmen 1 zugeordneten und aufgrund eines vorgesehenen Dreh-Kippbeschlags um eine vertikale Drehachse schwenkbaren und um eine horizontale Achse kippbaren Flügel 2. In Fig. 1 befindet sich der Flügel 2 in geschlossener Stellung, wobei das untere Dreh-Kipp-Lager 3 und das obere Schwenklager 4 zu sehen sind.

Erkennbar ist ferner aufgrund einer gewählten Teildarstellung des schwenkachsenseitig gelegenen vertikalen Flügelholms ein flexibles Sicherheitselement 6, das mittels einer Halterung 7, die vorzugsweise auch Aufwickelfunktion besitzt, blendrahmenseitig und mittels einer Halterung 8 flügelrahmenseitig befestigt ist.
Zu sehen ist in dieser Darstellung.auch noch ein blendrahmenseitiges Schließteil 5, das mit entsprechenden Riegelzapfen zusammenwirken kann, die über flügelseitig vorgesehene Treibstangen betätigt werden.

Die Detaildarstellung nach Fig. 1 zeigt die am Blendrahmen 1 über eine Verschraubung 11 befestigte Halterung 7, in die bevorzugt ein Rückzugs- oder Aufrollsystem für das flexible Sicherheitselement 6 integriert ist. Das flexible Sicherheitselement 6 besteht dabei bevorzugt aus einem draht- oder bandförmigen, hochfesten Element, das hinsichtlich seiner Festigkeit so dimensioniert ist, dass es die bei einem Flügelabsturz auftretenden Kräfte sicher aufnehmen kann.

Obwohl die Verschraubungen 11 in dieser Darstellung in Form von Holzschrauben gezeigt sind, werden in Abhängigkeit von den zu erwartenden Kräften, das heißt in Abhängigkeit vom Flügelgewicht, insbesondere Verschraubungen 11 mit vor allem metallisch ausgebildeten Gegenhalterungen verwendet.

Die Schnittansicht nach Fig. 2 verdeutlicht, dass das Sicherheitselement 6 einschließlich der zugehörigen Halterungen 7, 8 am Blendrahmen 1 und am Flügel 2 problemlos im vertikalen Falzluftbereich 9 untergebracht werden können, dass heißt, es wird eine verdeckt liegende Anordnung ohne jegliche Behinderung der sonstigen Funktionen des Beschlagsystems erreicht.

Die perspektivische Darstellung nach Fig. 3 zeigt einen voll, dass heißt um 180° geöffneten Flügel 2, wobei in dieser Darstellung neben dem unteren Dreh-Kipp-Lager 3 auch das obere Schwenklager 4 sowie eine Ausstellschere 10 zu sehen sind.

Hinsichtlich seiner Länge wird das flexible Sicherheitselement 6 vorzugsweise so dimensioniert, dass vor dem Wirksamwerden einer eventuell vorgesehenen Dämpfungsvorrichtung der Flügel 2 unbehindert durch das Sicherheitselement 6 in die voll aufgeschwenkte Lage überführt werden kann. In dieser Lage nimmt das Sicherheitselement 6-wie dies auch in der Detaildarstellung und auch in der Schnittdarstellung in Fig. 4 zu sehen ist - eine im Wesentlichen gestreckte Lage ein.

Die Fig. 5 zeigt die Flügel-Blendrahmenanordnung 1, 2 nach den vorhergehenden Figuren in der Kipplage, in der der Flügel 2 um eine horizontale untere Achse geschwenkt und in dieser Kipplage durch eine in Fig. 5 nicht gezeigte Ausstellschere 10 gehalten wird. Es ist sowohl aus Fig. 5 als auch der zugehörigen Detaildarstellung ersichtlich, dass diese Kippbewegung durch das Sicherheitselement 6 in keiner Weise behindert oder beeinträchtigt wird.

In Fig. 6 ist eine kritische, insbesondere durch eine Entkopplung durch zum Beispiel Fehlschaltung oder nicht ordnungsgemäß eingesetzten bzw. wieder herausgefallenem Lagerstift oder zum Beispiel auch einen Bruch des oberen Schwenklagers mögliche Gefahrensituation dargestellt, in der der Flügel 2 aufgrund einer solchen Fehlschaltung oder auch aufgrund eines Lagerbruchs abstürzen und unübersehbare Personen- oder auch Sachschäden verursachen könnte, wenn das erfindungsgemäße Sicherheitselement 6 diesen Absturz nicht mit Sicherheit verhindern würde. In dieser Gefahrensituation wird das Sicherheitselement 6 jedoch mit absoluter Zuverlässigkeit wirksam, gelangt in den gespannten Haltezustand und ist dabei in der Lage, jegliche gefährliche Weiterbewegung beziehungsweise jeglichen Absturz des Flügels 2 zu verhindern.

Es ist auch noch darauf hinzuweisen, dass Gefahrensituationen der vorstehend geschilderten Art auch in dem Falle einer Flügeldemontage, zum Beispiel zur Beseitigung von Glasbruchschäden, entstehen können und durch das erfindungsgemäße Sicherheitselement 6 ausgeschaltet werden. Die Halterung des Sicherheitselements 6 kann lösbar ausgeführt werden, wobei jedoch durch entsprechende Verrastungen sichergestellt ist, dass ein Lösen des Sicherheitselements 6 nur durch gezielten Werkzeugeinsatz möglich ist.

### Bezugszeichenliste

- 1: Blendrahmen
- 2: Flügel
- 3: Dreh-Kipplager
- 4: oberes Schwenklager
- 5: Schließteil
- 6: Sicherheitselement
- 7: blendrahmenseitige Halterung und Aufwickeleinheit
- 8: flügelseitige Halterung
- 9: senkrechter Falzluftbereich
- 10: Ausstellschere
- 11: Verschraubung

## Patentansprüche

1. Beschlagsystem für Fenster, Türen oder dergleichen mit zwischen Blendrahmen (1) und Flügel (2) ausgebildeter Dreh-, Kipp- und/oder Dreh-Kipp-Achse sowie einer zumindest aus an Stulpschienen geführten Treibstangen, Riegelelementen, Schließteilen (5) und/oder zumindest einer Ausstellschere (10) bestehenden Anordnung zum Umschalten des Beschlagsystems auf unterschiedlich wirksame Achsen,
**dadurch gekennzeichnet,**
**dass** drehachsenseitig zwischen Flügel (2) und Blendrahmen (1) und an diesen Rahmen (1, 2) ausreißfest gehaltert wenigstens ein flexibles, im Normalbetrieb des Beschlagsystems funktionsloses und außerhalb der zulässigen Sollpositionen des Flügels (2) relativ zum Blendrahmen (1) wirksam werdendes Sicherheitselement (6) in reißfester Ausgestaltung vorgesehen ist.

2. Beschlagsystem nach Anspruch 1,
**dadurch gekennzeichnet,**
**dass** das flexible Sicherheitselement (6) in der oberen Hälfte des vertikalen Falzluftbereichs (9) zwischen Blendrahmen (1) und Flügel (2) angeordnet ist.

3. Beschlagsystem nach Anspruch 2,
**dadurch gekennzeichnet,**
**dass** das flexible Sicherheitselement (6) draht- oder bandförmig ausgebildet ist.

4. Beschlagsystem nach Anspruch 3,
**dadurch gekennzeichnet,**
**dass** das flexible Sicherheitselement (6) aus Kohlenstoff-Filamenten besteht.

5. Beschlagsystem nach einem der vorhergehenden Ansprüchen,
**dadurch gekennzeichnet,**
**dass** das flexible Sicherheitselement (6) von einem eine Stoßbelastung dämpfenden Abschnitt umfasst wird.

6. Beschlagsystem nach einem der vorhergehenden Ansprüche,
**dadurch gekennzeichnet,**
**dass** zumindest einem Ende des flexiblen Sicherheitselements (6) eine Rückzugs- oder Aufwickeleinheit (7) zugeordnet ist.

7. Beschlagsystem nach Anspruch 6,
**dadurch gekennzeichnet,**
**dass** in der Rückzugs- oder Aufwickeleinheit (7) ein bei Vollauszug des flexiblen Sicherheitselements (6) wirksam werdendes Dämpfungsorgan vorgesehen ist.

8. Beschlagsystem nach einem der vorhergehenden Ansprüche,
**dadurch gekennzeichnet,**
**dass** die ausreißfesten Halterungen (7, 8) des flexiblen Sicherheitselements (6) Verschraubungen (11) mit insbesondere metallischen Gegenhalterungen umfassen.

## Claims

1. A fitting system for windows, doors or the like having a pivot axis, tilt axis and/or pivot-tilt axis formed between the frame (1) and the leaf (2) and having an arrangement for the switching of the fitting system to different active axes consisting of at least drive bars guided at cover plates, bolt elements, latching parts (5) and/or at least one stay (10),
**characterised in that**
at least one flexible security element (6) is provided in a tear-resistant design at the side of the pivot axis between the leaf (2) and the frame (1), is held at these frames (1, 2) in a manner resistant to tear-out, is without function in the normal operation of the fitting system and becomes active outside the permitted desired positions of the leaf (2) relative to the frame (1).

2. A fitting system in accordance with claim 1, **characterised in that** the flexible security element (6) is arranged in the upper half of the vertical rebate gap region (9) between the frame (1) and the leaf (2).

3. A fitting system in accordance with claim 2, **characterised in that** the flexible security element (6) is made in wire form or in band form.

4. A fitting system in accordance with claim 3, **characterised in that** the flexible security element (6) comprises carbon filaments.

5. A fitting system in accordance with any one of the preceding claims, **characterised in that** the flexible security element (6) is encompassed by a section damping an impact strain.

6. A fitting system in accordance with any one of the preceding claims, **characterised in that** a retraction or wind-up unit (7) is associated with at least one end of the flexible security element (6).

7. A fitting system in accordance with claim 6, **characterised in that** a damping member is provided in the retraction or wind-up unit (7) which becomes active on full extension of the flexible security element (6).

8. A fitting system in accordance with any one of the preceding claims, **characterised in that** the tear-out-resistant holders (7, 8) of the flexible security element (6) include screws (11) with counter-holders, in particular metallic counter-holders.

## Revendications

1. Système de ferrure pour des fenêtres, des portes ou éléments similaires, comprenant un axe tournant, basculant et/ou tournant-basculant ménagé entre un dormant (1) et un battant (2), ainsi qu'un dispositif de transposition dudit système de ferrure sur des axes différemment opérants, constitué au moins par des tiges d'entraînement, des éléments de verrouillage, des pièces de fermeture (5) guidé(e)s sur des listels de recouvrement, et/ou par au moins un croisillon de projection (10),
**caractérisé par le fait**
**qu'**au moins un élément flexible de sûreté (6) de réalisation résistant à la rupture, est prévu entre le battant (2) et le dormant (1) du côté de l'axe de rotation, et retenu sur ce cadre (1, 2) avec résistance à l'arrachement, inopérant en mode fonctionnement normal du système de ferrure, et entrant en action en dehors des positions de consigne admissibles dudit battant (2) par rapport audit dormant (1).

2. Système de ferrure selon la revendication 1,
**caractérisé par le fait**
**que** l'élément flexible de sûreté (6) est disposé dans la moitié supérieure de la zone de feuillure verticale (9), entre le dormant (1) et le battant (2).

3. Système de ferrure selon la revendication 2,
**caractérisé par le fait**
**que** l'élément flexible de sûreté (6) est réalisé en forme de câble ou de ruban.

4. Système de ferrure selon la revendication 3,
**caractérisé par le fait**
**que** l'élément flexible de sûreté (6) consiste en des filaments de carbone.

5. Système de ferrure selon l'une des revendications précédentes,
**caractérisé par le fait**
**que** l'élément flexible de sûreté (6) est englobé par un tronçon amortissant une contrainte d'impact.

6. Système de ferrure selon l'une des revendications précédentes,
**caractérisé par le fait**
**qu'**une unité (7) de retrait ou d'enroulement est affectée au moins à une extrémité de l'élément flexible de sûreté (6).

7. Système de ferrure selon la revendication 6,
**caractérisé par le fait**
**qu'**un organe d'amortissement, entrant en action en cas de déploiement intégral de l'élément flexible de sûreté (6), est prévu dans l'unité (7) de retrait ou d'enroulement.

8. Système de ferrure selon l'une des revendications précédentes,
**caractérisé par le fait**
**que** les supports (7, 8) de l'élément flexible de sûreté (6), doués de résistance à l'arrachement, comprennent des solidarisations vissées (11) présentant, en particulier, des supports complémentaires métalliques.
